# EUROPÄISCHE PATENTSCHRIFT

(11) **EP 1 941 814 B1**
(45) Veröffentlichungstag und Bekanntmachung des Hinweises auf die Patenterteilung: **14.04.2010**
(21) Anmeldenummer: 07450232.9
(22) Anmeldetag: 12.12.2007
(51) Int. Cl.: A47B 21/00

(54) **Nach mehreren Seiten zu öffnende Klappe als Kabeldurchlass und Abdeckung**
Flap for cable passage and cover, which can be opened in many directions
Clapet pour passage de câbles et recouvrement pouvant être ouverts sur plusieurs côtés

(30) Priorität: 08.01.2007 AT 322007
(43) Veröffentlichungstag der Anmeldung: 09.07.2008
(73) Patentinhaber: Franz Blaha Sitz- und Büromöbel Industrie Ges. m.b.H., 2100 Korneuburg (AT)
(72) Erfinder: Haas, Marcus, 1180 Wien (AT)
(74) Vertreter: Patentanwälte Barger, Piso & Partner

(56) Entgegenhaltungen:
- DE-U1- 20 017 578
- US-A- 6 028 267
- US-A1- 2005 268 823

## Beschreibung

Bisher wurden zur Elektrifizierung von Arbeitsplätzen oft handelsübliche Kabeldurchlässe, Steckdosenverteiler oder Klappen mit drunter liegenden Elektrifizierungsanschlüssen in Tischoberflächen eingebaut. Wegen aktueller Veränderungen in der Büro-Nutzung und bei den dafür verwendeten Geräten findet man mit den herkömmlichen Lösungen jedoch nicht mehr das Auslangen. Insbesonders entstehen Tischlandschaften, bei denen die Benutzer einander gegenüber sitzen, aber auch ebensolche Seminar- und Schulungseinrichtungen, wie auch Besprechungstischanlagen, die jedem Teilnehmer volle Medienausstattung zur Verfügung stellen sollen, oft mit freier Platzwahl. In diesen Fällen wäre eine durchgehende Verkabelungsmöglichkeit über den gesamten Tisch zumindest mit beidseitiger Zugriffsmöglichkeit, oder auch von allen Seiten bedienbare Kabeldurchführungen oder Abdeckungen für Steckdosen aller Art mit Stauraum für Netz- und Kleingeräte wünschenswert. Die oft kurze Verweildauer der Benutzer an den Plätzen und deren mitgebrachte Arbeitsgeräte, insbesonders Laptops mit Zubehör, aber auch Projektoren, Ladegeräte, Lampen, Drucker, Kleingeräte etc. erfordern rasches, einfaches An- und Abstecken und Verkabeln ohne Durchfädeln und langwierige Kabelführung, Kabel-Überlängen und Netzteile sollen einfach verstaut werden können. Die steigenden Ansprüche an Aussehen und Design, sowie einfache Nutzungsmöglichkeit ohne Einweisung der häufig wechselnden Benutzer verlangen nach perfekter Integration und selbsterklärender, universeller Funktionsweise.

Eine bekannte Ausführung besteht aus Standard-Tischen gleicher Höhe, die gegeneinandergerückt und mit einem gemeinsamen Kabelkanal verbunden sind, der über eine abnehmbare Deckelreihe im Tischniveau zugänglich wird. Die Kabel werden über Ausnehmungen in den Deckelkanten über Tisch geführt. So ergibt sich eine ziemlich geschlossene, einheitliche Tischoberfläche mit beidseitigem Kabelzugang und großzügigem Kabelraum.

Nachteilig ist der relativ primitive Zugang zur Verkabelung durch Ausheben und Weglegen einzelner Deckel, was heutzutage die Verwendbarkeit auf gewöhnliche Arbeitsbereiche beschränkt.

Eine andere Ausführung verwendet Tische mit sogenannter Schiebeplatte. Die Verkabelung erfolgt längs der Hinterkante und wird komplett zugänglich, indem die Tischplatte entriegelt und vorgezogen wird. Die Kabel werden einfach über die Platten-Hinterkante nach oben geführt.

Nachteilig ist das oft mit beträchtlichem Kraftaufwand verbundene Verschieben der Tischplatte mit allen Geräten und Utensilien darauf bei jedem Zugriff zur Verkabelung.

Eine rascher zugängliche Verkabelung bieten sogenannte Klappentische. Entlang der Hinterkante sind durchgängig Klappen angeordnet, die sich zum Benutzer hin aufschwingen lassen und die Verkabelung freigeben.

Nachteilig ist die doppelte Klappenausführung bei gegeneinander gerückter Aufstellung und der damit verbundene erhöhte Aufwand und Platzbedarf.

Weiters gibt es am Markt viele Einbauboxen (zB DE 20017578 U1), die in einen passenden Tischplattenausschnitt bündig eingesetzt werden. Auch diese orientieren sich in ihrer Ausrichtung und Öffnungsweise an nur einem Benutzer und stellen in der Regel nur Steckanschlüsse ohne wesentlichen Stauraum zur Verfügung.

Andererseits gibt es beispielsweise Kabelkanäle unter Tisch, die sowohl nach vorne als auch nach hinten aufgeklappt werden können, je nach Bedarf. Es liegt daher nahe, eine solche Forderung auch für Klappen in der Tischoberfläche aufzustellen. Gesucht ist daher ein Tisch mit einer Klappenkonstruktion , die sich nach zumindest zwei gegenüberliegenden Seiten öffnen lässt und auch den Durchgang von Kabeln nach diesen Seiten ermöglicht, oder besser eine nach allen Seiten zu öffnende Klappe, die auch auf allen Seiten Kabel durchgehen lässt. Die Klappe soll dabei an einer zu öffnenden Kante angefasst, aufgeklappt werden und in offener Stellung stehen bleiben, aber auch ihre völlige Entfernung soll möglich sein, für ungehinderten Zugang zu den Installationen. Unter der Klappe sollen beliebige Steckanschlüsse mit ausreichend Stauraum angebracht sein.

Das wird erfindungsgemäß dadurch gelöst, dass sich an jeder Ecke des Klappenumrisses ein durch Kraftwirkung zumindest senkrecht zur Tischfläche lösbares Gelenk befindet, und die Klappe über zumindest zwei ihrer Kanten geöffnet werden kann, wobei die an den jeweiligen Kantenecken sitzenden Gelenke eine Drehachse ausbilden und die anderen Gelenke gelöst werden.

Die Erfindung wird nun anhand der Zeichnungen beschrieben. Es zeigt Fig. 1A einen Schnitt durch eine erfindungsgemäße Klappe im geschlossenen Zustand mit einer perspektivischen Ansicht des Tisches, Fig. 1B den gleichen Schnitt im geöffneten Zustand mit perspektivischer Ansicht des Tisches dazu, Fig. 2 eine Variante mit linear angeordneten Klappen mit Kugelrasten in perspektivischer Ansicht, Fig. 3 eine Variante dazu mit Schnappschellen in perspektivischer Ansicht und Fig. 4 eine Variante mit linear angeordneten Klappen mit elastischen Rastnippeln in perspektivischer Ansicht.

Fig. 1A und Fig. 1B zeigen eine verallgemeinerte Ausbildung der erfindungsgemäßen Klappe in der Gestalt eines regelmäßigen Dreiecks, Fig. 1A im geschlossenen und Fig. 1B in geöffnetem Zustand. Die Klappe 1 liegt im geschlossenen Zustand plan mit der umgebenden Tischfläche 2, ein umlaufender Spalt 3 von etwa 25 mm Breite dient der Kabeldurchführung, aber auch dem Durchgriff von Fingern zum Öffnen. Er ist vorzugsweise durch eine vertieft liegende Bürstenleiste 4 oder elastische Lippe in bekannter Weise abgedeckt, welche die Kabel 5 ein wenig seitlich fixiert und vor allem die Durchsicht zu den darunter befindlichen Einrichtungen und Kabeln verhindert und so ein schönes, aufgeräumtes Erscheinungsbild bietet. An den drei Ecken der Klappe 1 sind von der Unterseite Magnete 6 eingelassen, welche sich durch eine konische Anlagefläche 7 auf Kugeln 8 aus einem magnetisch leitenden Material, vorzugsweise Stahl zentrieren, welche mit der Tischplatte 2 über ein Tragegestell 9, das auch als Halterung für die Steckdosen und Kabel dient, starr verbunden sind.

Wird ein Finger an beliebiger Stelle in den Spalt 3 gesteckt und die Klappe 1 aufgezogen, so löst sich der nächstliegende Magnet 6 von seiner Kugel 8. Die beiden anderen Magnete bleiben auf ihren Kugeln haften und gleiten beim Drehen der Klappe um ihre Kugeln herum, ohne abzulösen. Die Mittelpunkte der beiden führenden Kugeln bestimmen somit eine Drehachse 10. Damit kann diese Klappe um jede ihrer drei Seiten geöffnet werden. Wird die Klappe um deutlich mehr als 90° geöffnet, so gelangt sie an einem mit dem Tragegestell 9 fest verbundenen Anschlag 11 zur Anlage und bleibt so in offener Stellung stehen. Wird die Klappe an allen drei Ecken angehoben, so lösen sich alle Magnete 6 von den Kugeln 8 und die Klappe kann entfernt werden. Da an der Unterseite keine Teile herausragen, kann die Klappe einfach abgelegt werden, ohne Kratzer zu verursachen.

Die Kugeln 8 sind so befestigt, dass die erforderliche Beweglichkeit der Magnete 6 um die Kugeln ohne Behinderungen durch deren Befestigung gegeben ist. Außerdem sind die Kugeln möglichst nahe der Tischoberfläche und knapp an den Rändern der Klappe 1 positioniert, damit die Kabelspalte 3 beim Öffnen der Klappe 1 nur unwesentlich verkleinert werden. Das Tragegestell 9 spart ebenfalls den Bereich des Spaltes 3 für unbehinderte Kabelführung weitestgehend aus.

Die Magnetkräfte halten die Klappe 1 auch gegen die Eigenspannungskräfte der Kabel 5 in geschlossener Stellung, wodurch ein ordentliches Erscheinungsbild gewahrt wird.

Anstelle der Magnete kann man auch geeignet geformte Federn verwenden, welche die Kugeln ausreichend umschließen und aufschnappen. Sie weisen beispielsweise in bekannter Weise zwei Schenkel mit gegenüberliegenden eingeformten Kalotten oder gegenüberliegenden Löchern auf, welche die Kugeln umschließen und gleichzeitig eine beliebige Verdrehung erlauben. Aber es können natürlich auch handelsübliche Kugelschnapper und Kalottenlagerungen vorgesehen werden. Über die Federkräfte und Größe der Umschließungswinkel der Kugeln können die Haltekräfte der Federn beeinflusst werden.

Anstelle der drei Ecken können die Klappen natürlich eine beliebige andere Eckenanzahl aufweisen. So empfehlen sich insbesonders quadratische, oder auch regelmäßige fünf- oder sechseckige Klappen für ebenso oder auch anders geformte Besprechungstische. Aber auch unregelmäßige Geometrien sind möglich, sie bedingen jedoch eine eindeutige Positionierung der Klappe. Die Kanten müssen ebenfalls nicht gerade sein, sondern können auch Ein- oder Ausbuchtungen aufweisen, sofern dabei die geometrischen Randbedingungen zur Aufrechterhaltung der Klappenfunktion und Kabelführung, sowie Aufrechterhaltung eines Kabelspaltes 3 eingehalten werden.

Häufig werden rechteckige Klappen benötigt, die linear in beliebiger Länge unmittelbar aneinandergrenzen und gleiche Breite aufweisen. Hierbei handelt es sich insbesonders um zwei einander gegenüberliegende Arbeitsplätze oder Arbeitsplatzreihen beliebiger Länge, welche in der Mitte einen gemeinsamen Kabelkanal mit Elektrifizierungsmöglichkeit aufweisen. Solche Anlagen sind für Schulungen, Besprechungen, als platzsparende Kurzzeit-Arbeitsplätze oder bestimmte Teamarbeiten in Gebrauch, aber auch als Werkbänke in Werkstätten. In diesem Fall genügen Klappen, die sich wahlweise auf die eine oder andere Seite hin öffnen lassen. Hierbei können andere oder einfachere Gelenkbauformen vorgesehen werden.

Fig. 2 zeigt eine solche Bauform in linearer Anwendung. Sie verwendet Kugelrasten 12, die in gegenüberliegende Arretierungen 13 mit Löchern 14 oder gleichwertigen Vertiefungen einschnappen und an den Ecken der Klappe 1 stirnseitig eingebohrt sind. Je zwei Kugelrasten und Arretierungen liegen daher koaxial zueinander und bilden eine Drehachse 10. Die Arretierungen 13 sind mit dem Tragegestell 9 oder der Tischplatte 2 fest verbunden anzunehmen. Auch hier ist es möglich, alle Kugelrasten 12 auszuschnappen und die Klappe 1 zu entfernen. In die Löcher 14 der Arretierung 13 könnten auch gleich die Kugelrasten der benachbarten Klappe einrasten.

Es wäre auch möglich, die Kugelrasten in eine entsprechend verbreiterte Arretierung einzubauen. Die Klappe weist dann nur die Rastlöcher an ihren Stirnseiten auf.

Fig. 3 zeigt eine weitere Bauform für die lineare Anordnung der Klappen. Als Gelenk werden zylindrische Bolzen 15 verwendet, welche in Arretierungen 13 sitzen und radial in elastische Schellen oder Schnappklemmen 16, die in den Ecken der Klappe 1 eingelassen sind, einrasten. Je zwei benachbarte Bolzen 15 liegen koaxial und bilden eine Drehachse 10. Auch hier ist die Arretierung 13 mit dem Tragegestell 9 oder der Tischplatte 2 fest verbunden anzunehmen.

Auch hier könnten in den Ausnehmungen der Klappe 1 die zylindrischen Bolzen 15 sitzen und die Schnappklemmen 16 an der Arretierung 13 oder gleich direkt am Tragegestell 9 befestigt sein.

Fig. 4 zeigt eine dazu ähnliche Ausführung. Die Bolzen 15 sitzen an den Ecken der Klappe 1 und ragen in Ausfräsungen 17 an deren Unterseite hinein. In die Ausfräsungen ragen auch Fortsätze 18 der Arretierungen 13, welche auch je einen aus Gummi oder Elastomer gefertigten Rastnippel 19 tragen. Die Bolzen 15 schnappen hierbei zwischen dem Fortsatz 18 und dem Rastnippel 19 innerhalb der Ausfräsung 17 ein. Je zwei benachbarte Bolzen 15 liegen koaxial und bilden eine Drehachse 10. Auch hier sind die Arretierungen 13 mit dem Tragegestell 9 oder der Tischplatte 2 fest verbunden anzunehmen.

Die Rastnippel 19 bilden hier eine gute Zentrierung in den Ausfräsungen 17 beim Einsetzen der ausgerasteten Klappe.

Die Arretierungen 13 gelangen bei offener Klappe mit ihren Fortsätzen 18 und den Anschlägen 11 an den Rand der Ausfräsungen 17 und hindern so die Klappe am weiteren Anheben, sodass die Gelenke nicht mehr gelöst werden können und die offene Klappe nicht entfernt werden kann. So bleibt sie beim Verkabeln auch bei zufälligem Anstoßen in Position.

Bei allen vorgestellten Ausgestaltungen der Erfindung sind die Gelenke in unterseitigen Vertiefungen bzw. Ausfräsungen der Klappen untergebracht, sodass sie bei geschlossener Klappe nicht sichtbar sind. Auch das Material der Klappe ist unerheblich, es können Gelenke in Holzklappen, aber auch in Klappen aus gekantetem Blech eingebaut werden. Die in die Klappe versenkte Bauweise der Gelenke hat neben einer günstigen Kinematik bezüglich des Kabelspaltes auch den Vorteil, dass die entfernte Klappe an der Unterseite keine vorstehenden Bauteile aufweist und direkt auf die Tischfläche abgelegt werden kann. Ein Nutzer kann an jeder freien Kante anziehen und die Klappe schnappt auf.

Weiters sind viele konstruktive Maßnahmen möglich, das positionsgenaue Einrasten der Klappen zu erleichtern, wie Zentrierungen oder weitere Anschläge. Es sind bei manchen Ausführungen auch Auflagen erforderlich, die ein Eindrücken der Klappe unter Belastung verhindern. Die Verwendung mehrerer Gelenkarten an einer Klappe kann eine bestimmte Einbau-Position der Klappe festlegen.

Die dargelegten Gelenkbauformen sind nur beispielhaft zu sehen. Es sind viele weitere Bauformen der Gelenke möglich, etwa mit angelenkten Schnappern oder Drahtfedern, oder Gelenken in Kardanbauweise, welche ebenso gut wie die beispielhaft angeführten Lösungen funktionieren, aber eventuell teurer in der Herstellung sind. Wichtig ist nur, dass eine geeignete Lage der Drehachse und die Lösbarkeit der Gelenke insbesonders durch Krafteinwirkung senkrecht zur Tischfläche gegeben ist. Auch die möglichen Geometrien der Klappen, aber auch deren mögliche Kantenausbildungen, lassen eine Vielzahl von konstruktiven Ausführungen zu, die nicht alle explizit angeführt werden können.

Der Einsatz der erfindungsgemäßen Klappen ist keinesfalls auf Tischflächen beschränkt. Sie können ebenso in Pulten, Ablageplatten, Küchen, Theken, Labors etc. eingesetzt werden, auch bei geneigten oder neigbaren Tischflächen wie Schultische oder Wartentische. Auch ein Einsatz in vertikalen Flächen ist möglich, wenn die Drehachsen senkrecht verlaufen oder die Gelenke mit einer solchen Verstellreibung ausgestattet sind, dass das Eigengewicht der Klappe gehalten wird. Hier sind Schränke und Schrankwände, Medienschränke oder mobile Möbel mit Elektrogeräten zu erwähnen, aber auch Klappen in Wänden und Vertäfelungen, sowie elektrifizierte Sitzmöbel.

## Patentansprüche

1. Tisch, dessen Tischfläche (2) eine Öffnung mit im wesentlichen konvex-polygonalem, zumeist aber rechteckigem Umriss aufweist, in die eine mit der Tischfläche (2) eine Ebene bildende, plattenförmige Klappe (1) unter Freilassung eines für Kabeldurchführung und Beweglichkeit ausreichend breiten Spaltes (3) eingesetzt ist, **dadurch gekennzeichnet, dass** sich an jeder Ecke der Öffnung ein durch Kraftwirkung zumindest senkrecht zur Tischfläche (2) lösbares Gelenk (8, 12, 14, 15) befindet und die Klappe (1) über zumindest zwei ihrer Kanten drehend geöffnet werden kann, wobei die an den jeweiligen Kantenecken sitzenden Gelenke (8, 12, 14, 15) eine gemeinsame Drehachse (10) ausbilden und alle anderen Gelenke (8, 12, 14, 15) gelöst werden.

2. Tisch nach Anspruch 1, **dadurch gekennzeichnet, dass** auf der Unterseite der Klappe (1) in den Ecken Magnete (6) mit vorzugsweise kalottenförmiger Kontaktfläche (7) eingelassen und in der Öffnung der Tischfläche Kugeln (8) aus magnetisch leitendem Material an übereinstimmenden Positionen an einem Tragegestell (9) befestigt sind.

3. Tisch nach Anspruch 1, **dadurch gekennzeichnet, dass** auf der Unterseite der Klappe (1) in den Ecken Haltefedern vorzugsweise aus Metall oder Kunststoff auf Kugeln (8) einrasten, welche sich an übereinstimmenden Positionen in der Öffnung der Tischfläche befinden und an einem Tragegestell (9) befestigt sind.

4. Tisch nach Anspruch 1, **dadurch gekennzeichnet, dass** auf der Unterseite der Klappe (1) in den Ecken Kugeln befestigt sind, die in Haltefedern vorzugsweise aus Metall oder Kunststoff einrasten, welche an übereinstimmenden Positionen in der Öffnung der Tischfläche an einem Tragegestell (9) befestigt sind.

5. Tisch nach Anspruch 1, **dadurch gekennzeichnet, dass** die Klappe (1) rechteckig ist, über nur zwei gegenüberliegende Seiten geöffnet werden kann und die Gelenke aus Kugelraste (12) und Schnapploch (14) gebildet werden, wobei die Kugelrasten (12) in die Stirnseiten der Klappe (1) eingelassen sind und Arretierungen (13) mit den Rastlöchem (14) in der Tischflächenöffnung an einem Tragegestell (9) befestigt sind.

6. Tisch nach Anspruch 1, **dadurch gekennzeichnet, dass** die Klappe (1) rechteckig ist, über nur zwei gegenüberliegende Seiten geöffnet werden kann und die Gelenke aus Kugelraste (12) und Schnapploch (14) gebildet werden, wobei die Rastlöcher (14) in die Stirnseiten der Klappe (1) eingelassen sind und die Kugelrasten (12) in den Arretierungen (13) in der Tischflächenöffnung an einem Tragegestell (9) befestigt sind.

7. Tisch nach Anspruch 1, **dadurch gekennzeichnet, dass** die Klappe (1) rechteckig ist, diese über nur zwei gegenüberliegende Seiten geöffnet werden kann und die Gelenke als Bolzen (15) und Schnappklemme (16) gebildet werden, wobei die Schnappklemmen (16) in Ausnehmungen der Klappe (1) angebracht und die Bolzen (15) auf Arretierungen (13) sitzen, welche in der Tischflächenöffnung auf einem Tragegestell (9) befestigt sind.

8. Tisch nach Anspruch 1, **dadurch gekennzeichnet, dass** die Klappe (1) rechteckig ist, diese über nur zwei gegenüberliegende Seiten geöffnet werden kann und die Gelenke als Bolzen (15) und Schnappklemme (16) gebildet werden, wobei die Bolzen (15) in Ausnehmungen der Klappe (1) angebracht und die Schnappklemmen (16) in der Tischflächenöffnung auf einem Tragegestell (9) befestigt sind.

9. Tisch nach Anspruch 1, **dadurch gekennzeichnet, dass** die Klappe (1) rechteckig ist, diese über nur zwei gegenüberliegende Seiten geöffnet werden kann und die Gelenke als Bolzen (15) sowie Fortsätze (18) mit elastischen Rastnippeln (19) gebildet werden, wobei die Bolzen (15) durch unterseitige Ausfräsungen (17) der Klappe (1) ragen und die Fortsätze (18) mit elastischen Rastnippeln (19) innerhalb der Ausfräsungen (17) über die Bolzen (15) einschnappen und in der Tischflächenöffnung auf einem Tragegestell (9) befestigt sind.

10. Tisch nach Anspruch 1, **dadurch gekennzeichnet, dass** die Gelenke als Kardangelenk ausgeführt sind.

11. Tisch nach einem oder mehreren Ansprüchen 2 bis 10, **dadurch gekennzeichnet, dass** die Klappe (1) mehr als 90 Grad aufgeschwenkt werden kann, bis sie an zumindest einem dafür vorgesehenen Anschlag (11) des Tragegestells (9) ansteht und offen stehen bleibt.

12. Tisch nach Anspruch 11, **dadurch gekennzeichnet, dass** der Anschlag (11) die beiden Gelenke der Klappe (1) in Offenstellung durch Formschluss am Lösen hindert, sodass die Klappe (1) in dieser Position nicht entfernbar ist.

13. Tisch nach einem oder mehreren Ansprüchen 1 bis 12, **dadurch gekennzeichnet, dass** aus der Öffnung der Tischfläche (2) keine Gelenkbauteile herausragen.

14. Tisch nach einem oder mehreren Ansprüchen 1 bis 13, **dadurch gekennzeichnet, dass** an der Oberseite und allen Kanten der Klappe (1) keine Gelenkbauteile oder Ausnehmungen erkennbar sind.

15. Tisch nach einem oder mehreren Ansprüchen 1 bis 14, **dadurch gekennzeichnet, dass** alle Gelenke zugleich lösbar sind und die Klappe (1) vollständig entfernt werden kann.

16. Tisch nach einem oder mehreren Ansprüchen 1 bis 15, **dadurch gekennzeichnet, dass** die Tischfläche (2) beliebig geneigt ist und die Klappe (1) durch Reibung in den Gelenken in jeder Stellung festgehalten wird.

## Claims

1. Table, the surface (2) of which has an opening having a substantially convex polygonal, but mostly rectangular shape, into which opening a plate-like flap (1) forming a plane with the table surface (2) is inserted, leaving free a gap (3) wide enough for the passage of cables and for movability, **characterized in that** a joint (8, 12, 14, 15) which can be released by force action at least perpendicularly to the table surface (2) is located at each corner of the opening and the flap (1) can be opened in a rotating manner via at least two of its edges, wherein the joints (8, 12, 14, 15) located at the respective edge corners form a common rotational axis (10) and all the other joints (8, 12, 14, 15) are released.

2. Table according to Claim 1, **characterized in that** magnets (6) having preferably spherical-cap-shaped contact surfaces (7) are embedded on the underside of the flap (1) in the corners and balls (8) made of magnetically conductive material are fastened on a carrying frame (9) at corresponding positions in the opening in the table surface.

3. Table according to Claim 1, **characterized in that** retaining springs preferably made of metal or plastic engage, on the underside of the flap (1) in the corners, over balls (8) which are located at corresponding positions in the opening in the table surface and which are fastened on a carrying frame (9).

4. Table according to Claim 1, **characterized in that** balls are fastened on the underside of the flap (1) in the corners and engage in retaining springs preferably made of metal or plastic which are fastened on a carrying frame (9) at corresponding positions in the opening in the table surface.

5. Table according to Claim 1, **characterized in that** the flap (1) is rectangular, can be opened via only two opposite sides and the joints are formed from ball catches (12) and latch holes (14), wherein the ball catches (12) are embedded in the end faces of the flap (1) and detents (13) having the latch holes (14) are fastened on a carrying frame (9) in the table surface opening.

6. Table according to Claim 1, **characterized in that** the flap (1) is rectangular, can be opened via only two opposite sides and the joints are formed from ball catches (12) and latch holes (14), wherein the latch holes (14) are embedded in the end faces of the flap (1) and the ball catches (12) are fastened in the detents (13) on a carrying frame (9) in the table surface opening.

7. Table according to Claim 1, **characterized in that** the flap (1) is rectangular, can be opened via only two opposite sides and the joints are formed as pins (15) and latch clips (16), wherein the latch clips (16) are mounted in recesses in the flap (1) and the pins (15) are located on detents (13) which are fastened on a carrying frame (9) in the table surface opening.

8. Table according to Claim 1, **characterized in that** the flap (1) is rectangular, can be opened via only two opposite sides and the joints are formed as pins (15) and latch clips (16), wherein the pins (15) are mounted in recesses in the flap (1) and the latch clips (16) are fastened on a carrying frame (9) in the table surface opening.

9. Table according to Claim 1, **characterized in that** the flap (1) is rectangular, can be opened via only two opposite sides and the joints are formed as pins (15) and protrusions (18) having elastic latching nipples (19), wherein the pins (15) project through milled-out portions (17) on the underside of the flap (1) and the protrusions (18) having elastic latching nipples (19) latch within the milled-out portions (17) via the pins (15) and are fastened on a carrying frame (9) in the table surface opening.

10. Table according to Claim 1, **characterized in that** the joints are embodied as cardan joints.

11. Table according to one or more of Claims 2 to 10, **characterized in that** the flap (1) can be pivoted up through more than 90 degrees until it rests against at least one abutment (11), provided for this purpose, of the carrying frame (9) and remains open.

12. Table according to Claim 11, **characterized in that** the abutment (11) prevents the two joints of the flap (1) from being released in the open position by means of positive locking, and therefore the flap (1) cannot be removed in this position.

13. Table according to one or more of Claims 1 to 12, **characterized in that** no joint components protrude out of the opening in the table surface (2).

14. Table according to one or more of Claims 1 to 13, **characterized in that** no joint components or recesses can be discerned on the top side and all the edges of the flap (1).

15. Table according to one or more of Claims 1 to 14, **characterized in that** all the joints can be released at the same time and the flap (1) can be removed completely.

16. Table according to one or more of Claims 1 to 15, **characterized in that** the table surface (2) is inclined as desired and the flap (1) is held firmly in any position by friction in the joints.

## Revendications

1. Table dont la surface (2) du plateau comporte un orifice dont le contour offre une configuration sensiblement polygonale convexe, le plus souvent rectangulaire cependant, et dans lequel un clapet (1) de forme aplatie, matérialisant un plan avec ladite surface (2) du plateau, est inséré en réservant un interstice (3) suffisamment large pour procurer une traversée de câbles et conférer une mobilité, **caractérisée par le fait qu'**une articulation (8, 12, 14, 15) pouvant être libérée par application d'une force, au moins perpendiculairement à la surface (2) du plateau, se trouve à chaque coin de l'orifice, et le clapet (1) peut être ouvert avec effet tournant, par l'intermédiaire d'au moins deux de ses bords, sachant que les articulations (8, 12, 14, 15) implantées dans les coins respectifs desdits bords définissent un axe commun de rotation (10), et que toutes les autres articulations (8, 12, 14, 15) sont libérées.

2. Table selon la revendication 1, **caractérisée par le fait que** des aimants (6), munis d'une surface de contact (7) de préférence en forme de calotte, sont intégrés dans les coins à la face inférieure du clapet (1), et des billes (8) en un matériau doué de conductivité magnétique sont fixées à un bâti de support (9), dans l'orifice de la surface du plateau, en des emplacements qui coïncidents.

3. Table selon la revendication 1, **caractérisée par le fait que** des ressorts de retenue préférentiellement en métal ou en matière plastique, placés dans les coins à la face inférieure du clapet (1), se crantent sur des billes (8) qui occupent des emplacements coïncidents, dans l'orifice de la surface du plateau, et sont fixées à un bâti de support (9).

4. Table selon la revendication 1, **caractérisée par le fait que** des billes, fixées dans les coins à la face inférieure du clapet (1), s'encliquettent dans des ressorts de retenue préférentiellement en métal ou en matière plastique qui sont fixés à un bâti de support (9), dans l'orifice de la surface du plateau, en des emplacements qui coïncidents.

5. Table selon la revendication 1, **caractérisée par le fait que** le clapet (1) est rectangulaire et peut être ouvert uniquement par le biais de deux côtés opposés, et les articulations sont composées d'une bille (12) à déclic et d'un trou de crantage (14), sachant que les billes (12) à déclic sont intégrées dans les faces extrêmes dudit clapet (1) et que des ferrures d'arrêt (13), pourvues des trous de crantage (14), sont fixées à un bâti de support (9) dans l'orifice de la surface du plateau.

6. Table selon la revendication 1, **caractérisée par le fait que** le clapet (1) est rectangulaire et peut être ouvert uniquement par le biais de deux côtés opposés, et les articulations sont composées d'une bille (12) à déclic et d'un trou de crantage (14), sachant que les trous de crantage (14) sont pratiqués dans les faces extrêmes dudit clapet (1) et que les billes (12) à déclic sont fixées à un bâti de support (9), dans les ferrures d'arrêt (13), dans l'orifice de la surface du plateau.

7. Table selon la revendication 1, **caractérisée par le fait que** le clapet (1) est rectangulaire et peut être ouvert uniquement par le biais de deux côtés opposés, et les articulations sont composées d'un tenon (15) et d'une griffe d'encliquetage (16), sachant que les griffes d'encliquetage (16) sont façonnées dans des évidements dudit clapet (1) et que les tenons (15) sont implantés sur des ferrures d'arrêt (13) fixées sur un bâti de support (9), dans l'orifice de la surface du plateau.

8. Table selon la revendication 1, **caractérisée par le fait que** le clapet (1) est rectangulaire et peut être ouvert uniquement par le biais de deux côtés opposés, et les articulations sont composées d'un tenon (15) et d'une griffe d'encliquetage (16), sachant que les tenons (15) sont ménagés dans des évidements dudit clapet (1) et que les griffes d'encliquetage (16) sont fixées sur un bâti de support (9), dans l'orifice de la surface du plateau.

9. Table selon la revendication 1, **caractérisée par le fait que** le clapet (1) est rectangulaire et peut être ouvert uniquement par le biais de deux côtés opposés, et les articulations sont composées de tenons (15), ainsi que d'appendices (18) munis de tétons élastiques de crantage (19), sachant que lesdits tenons (15) franchissent des dépouilles fraisées (17) ouvragées dans la face inférieure dudit clapet (1), et que lesdits appendices (18) à tétons élastiques de crantage (19) s'emboîtent par déclic sur lesdits tenons (15), à l'intérieur desdites dépouilles fraisées (17), et sont fixés sur un bâti de support (9) dans l'orifice de la surface du plateau.

10. Table selon la revendication 1, **caractérisée par le fait que** les articulations sont de réalisation du type articulation à la Cardan.

11. Table selon l'une ou plusieurs des revendications 2 à 10, **caractérisée par le fait que** le clapet (1) peut être ouvert par pivotement excédant 90 degrés, jusqu'à ce qu'il se plaque contre au moins une butée (11) du bâti de support (9), prévue à cette fin, et demeure dressé à l'état ouvert.

12. Table selon la revendication 11, **caractérisée par le fait que** la butée (11) interdit, par concordance de formes, une libération des deux articulations du clapet (1) en position ouverte, de telle sorte que ledit clapet (1) ne puisse pas être enlevé dans cette position.

13. Table selon l'une ou plusieurs des revendications 1 à 12, **caractérisée par le fait qu'**aucune pièce structurelle d'articulation ne dépasse au-delà de l'orifice de la surface (2) du plateau.

14. Table selon l'une ou plusieurs des revendications 1 à 13, **caractérisée par le fait qu'**aucune pièce structurelle d'articulation, ni aucun évidement, n'est repérable à la face supérieure et sur tous les bords du clapet (1).

15. Table selon l'une ou plusieurs des revendications 1 à 14, **caractérisée par le fait que** toutes les articulations peuvent être libérées en simultanéité, et le clapet (1) peut être enlevé dans son intégralité.

16. Table selon l'une ou plusieurs des revendications 1 à 15, **caractérisée par le fait que** la surface (2) du plateau offre n'importe quelle inclinaison et le clapet (1) est fermement retenu dans toute position, dans les articulations, par effet de frottement.
